# EUROPÄISCHE PATENTSCHRIFT

(11) **EP 0 451 343 B1**
(45) Veröffentlichungstag und Bekanntmachung des Hinweises auf die Patenterteilung: **10.03.1993**
(21) Anmeldenummer: 90122735.5
(22) Anmeldetag: 28.11.1990
(51) Int. Cl.: C10G 1/00

(54) **Hochdruckheissabscheider**
High pressure hot separator
Séparateur à chaud à haute pression

(30) Priorität: 09.03.1990 DE 4007543
(43) Veröffentlichungstag der Anmeldung: 16.10.1991
(73) Patentinhaber: VEBA OEL Technologie GmbH, 45899 Gelsenkirchen (DE)
(72) Erfinder: Frohnert, Heinz, W-4250 Bottrop (DE); Riedel, Werner, W-4630 Bochum 6 (DE); Niemann, Klaus, Dr., W-4200 Oberhausen/Sterkrade (DE); Muschelknautz, Edgar, Prof. Dr., W-7000 Stuttgart 1 (DE)
(74) Vertreter: Lindner, Wolfgang

(56) Entgegenhaltungen:
- DE-A- 3 300 372
- DE-A- 3 405 730
- US-A- 3 884 796

## Beschreibung

Die Erfindung betrifft einen Hochdruckheißabscheider zur Auftrennung eines Kopfproduktes aus einem Verfahren der Hochdruckhydrierung von Kohlen, Teeren, Mineralölen, deren Destillations- und Extraktionsprodukten oder ähnlichen kohlenstoffhaltigen Einsatzprodukten wie Schwerölen, Schwelölen, Extrakten von Schwerölsanden u. dgl., der den Sumpfphasereaktoren der Hochdruckhydrierung nachgeschaltet ist, in eine Gas-/Dämpfephase und ein Sumpfprodukt, aufgebaut aus einem vertikal aufgestellten zylindrischen Druckbehältermantel (11) mit oberem Deckel (12) und unterem Deckel bzw. Boden (13), einer innen anliegenden Wärmedämmung (14), einem zylindrischen Wandeinsatz (18), der in einen unteren konisch zulaufenden Teil (18 a) übergeht, mit Produkteintrittsrohr (1) in den Druckbehälter, Austrittsstutzen (3) für die Gas-/Dämpfephase aus dem Druckbehälter, Sumpfablaufstutzen (5) und einem im Wandeinsatz (18), (18 a) vorgesehenen Kühlkreislauf für indirekte Kühlung.

Heißabscheider wie sie beispielsweise bei Anlagen zur verflüssigenden Kohlehydrierung bekannt sind, bestehen aus druckfesten Behältern, welche durch Rohrschlangen gekühlte Einsätze enthalten, um die Abscheidung einer Flüssigphase mit Flüssigstand im unteren Behälterteil zu erleichtern und zu verhindern, daß an der heißen Abscheiderwand die abgeschiedenen, auch Feststoff- oder Aschebestandteile enthaltenden, trotz der im Heißabscheider herrschenden hohen Temperaturen, schwer flüchtigen Stoffe verkoken. Der untere gekühlte Einsatz ist üblicherweise als Trichter ausgebildet, durch den die nicht flüchtigen Anteile abgeführt werden. Im praktischen Betrieb hat sich gezeigt, daß trotz der Kühlung des unteren Einsatzes durch Rohrschlangen häufig durch Verkokung Störungen auftreten, die unregelmäßigen Gang des Abscheiders und sogar Betriebsunterbrechungen herbeiführten (vgl. "Die katalytische Druckhydrierung von Kohlen, Teeren und Mineralölen, Springer-Verlag, Berlin/Göttingen/Heidelberg, 1950, Seite 243 ff.).

Üblicherweise werden Heißabscheider für den eingangs genannten Einsatzbereich, wofür insbesondere ein Druckbereich bis zu etwa 1 000 bar, vorzugsweise 150-500 bar in Betracht kommt, in endgültig geometrisch und konstruktiv fixierter Behälterform entsprechend den Erfordernissen für Hoch- und Höchstdruckanforderungen gebaut.

Bei gravierenden prozeßseitigen Massenstromänderungen, wie sie beispielsweise bei dem Einsatz anderer Einsatzprodukte als für die Hochdruckhydrierung geeigneter Kohlesorten oder Schweröle auftreten, beispielsweise bei der Hydrierung von Extrakten aus Schwerölsanden oder Teersanden, die sich u.a. durch erhebliche Gehalte an Aluminiumoxid aus Tonerden auszeichnen und die als aschebildende Bestandteile in das Kopfprodukt der Sumpfphasehydrierung und damit in den Heißabscheider übergehen, kann sich bei einer fixierten Behälterform, die wegen der Auslegung auf Höchstdrücke sehr teure Apparate darstellen, der Abscheidegrad erheblich verschlechtern. Bei solchen Hochdruckbehältern würden geometrische und konstruktive Änderungen zur Anpassung an veränderte Einsatzprodukte und veränderte Betriebsverhältnisse und zur Optimierung des Abscheidegrades zu zusätzlichen Kosten führen.

Aus diesen Gegebenheiten folgt die Aufgabe, einen Heißabscheider, der in seiner Geometrie im Wesentlichen durch die Anforderung festgelegt ist, die aus dem Einsatz im Hochdruckund Höchstdruckbereich folgen, mit einer mit vergleichsweise geringem Aufwand optimierbaren Abscheidefunktion auszustatten.

Die Aufgabe, die Abscheidefähigkeit der bekannten Heißabscheiderkonstruktionen zu verbessern wird auch daran deutlich, daß in einem Verfahren zur Herstellung von Flüssigkraftstoffen durch katalytische Druckhydrierung in einer Sumpfphasenhydrierung schwerer Öle oder Ölrückstände und einer direkt angekoppelten Gasphasenhydrierung mindestens zwei hintereinandergeschaltete Heißabscheider eingesetzt worden sind (vgl. DE-PS 933 826).

Diese Aufgaben werden mit der Erfindung gelöst, die darin besteht, daß im Gas-/Dämpferaum des Heißabscheiders ein Zyklonabscheider (4) mit Eintrittsrohr (2) für den tangentialen Eintritt einer Flüssigkeitsbestandteile mit Feststoffgehalt enthaltenden Gas-/Dämpfephase, einem zylindrischen Abschnitt (4 a) sowie einem unteren konischen Abschnitt (4 b), einem in dem zylindrischen oder dem konischen Abschnitt im Bereich der Achse angeordnetem Abschirmkegel (19), einem axialsymetrisch angeordneten Zentralrohr (4 c) zur Abführung der von Flüssigkeitsteilen befreiten Gas-/Dämpfephase nach oben, wobei das Zentralrohr (4 c) über den Bereich des Eintrittsstutzens (2) in den Zyklonabscheider nach unten hinausreicht und nach oben mit dem Austrittsstutzen der Gas-/Dämpfephase aus dem Hochdruckgefäß in Verbindung steht, installiert ist.

Zum Stand der Technik wird eine Patentveröffentlichung genannt, in welcher bei Vorliegen mehrerer Reaktorstufen als zweckmäßig angegeben wird, am Kopf jedes Reaktors einen inneren Zyklon zum zurückhalten größerer Katalysatorteilchen vorzusehen. Die weitere Abtrennung der Katalysatorteilchen soll zweckmäßigerweise unter Verfahrensdruck mittels eines Zyklons erfolgen, welcher innerhalb des dem Hydrierreaktor nachgeschalteten Heißabscheiders angeordnet ist (vgl. DE 26 46 605 C 2).

Ferner wird genannt die DE 34 05 730 A 1, in welcher ein Abscheider für Entspannungsverdampfer von Kohlehydrieranlagen sowie ein Verfahren beschrieben ist, in welchem die Suspension aus der Druckhydrierung ein- oder mehrstufig auf geringe Drucke entspannt wird, bevor die Suspension dem Abscheider zugeführt wird. Der Abscheider weist einen zyklonartigen Aufbau auf.

Eine hochgradige Abscheidefunktion bei Verfahren und Einsatzprodukten der Art wie sie bei dem erfindungsgemäßen Hochdruckheißabscheider zur Anwendung bzw. zum Einsatz kommen,ist mit dem genannten Stand der Technik nicht vorgegeben, aber deshalb unumgänglich, weil der Sumpfphasenhydrierung in aller Regel zur Gewinnung von Produkten, die Reformereinsatzspezifikationen erreichen, eine sogenannte Gasphasenhydrierung unmittelbar nachgeschaltet wird, nachdem die im Heißabscheider abzutrennende Rückstandsphase ausgeschleust ist. Eine nicht ausreichende Abscheidefunktion würde sich alsbald in einem Druckverlust in der an einem Festbettkontakt ablaufenden Gasphasenhydrierung bemerkbar machen, indem sich in der Gas-/Dämpfephase mitgerissene nicht abgeschiedene Flüssigkeitspartikel und die in diesen enthaltenen festen Rückstände und aschebildenden Bestandteile auf dem Festbettkontakt niederschlagen und diesen blockieren würden.

Der im Innenraum des Heißabscheiders erfindungsgemäß installierte Zyklonabscheider (4) ist ein reiner Strömungsapparat und muß nicht für hohen Druck ausgelegt werden. Der Zyklonabscheider (4) kann entsprechend den vorliegenden Prozeßbedingungen und Anforderungen berechnet und optimal ausgelegt werden.

Eine zweckmäßige Ausgestaltung des Hochdruckheißabscheiders besteht darin, daß der Eintrittsstutzen des Zyklonabscheiders mit einer aus einer Waschdüse und Zuleitung für Waschflüssigkeit bestehenden Wascheinrichtung ausgestattet ist. Hierdurch kann die Bildung von Feststoffablagerungen im Bereich des Eintrittsstutzens des Zyklonabscheiders wirksam verhindert werden.

Das Produkteintrittsrohr für das Kopfprodukt aus dem Sumpfphasereaktor wird zweckmäßig so ausgebildet, daß es in dem Gas-/Dämpferaum des Druckbehälters oberhalb des vom Sumpfprodukt gebildeten Flüssigkeitsstandes in dem Heißabscheider endet und so an die Form des zylindrischen Wandeinsatzes angepaßt wird, daß der Wandeinsatz im Wesentlichen tangential schräg nach unten gerichtet angeströmt wird.

Es kann zweckmäßig sein, den Ablauf des Sumpfproduktes aus dem Zyklonabscheider mittels eines Ablaufrohres unter den Flüssigkeitsspiegel in dem Heißabscheider abzutauchen. Bei der eigentlichen Auslegung ist u. a. zu beachten, daß in jedem Zyklon in der Achse ein hoher Unterdruck herrscht. Dieser ist bei großer Dichte im Hochdruck-Heißabscheider dem höheren Druck entsprechend viel größer als man von normalen Anwendungen gewohnt ist. Nach durchgeführten Rechnungen würde der Zyklon von unten her vollaufen. Der Vermeidung dieser Schwierigkeit dient der in dem zylindrischen Teil im Bereich der Achse vorgesehene Abschirmkegel. Durch geeignete Dimensionierung des Ablaufrohres kann verhindert werden, daß das Rohr durch Feststoffablagerungen verstopft werden kann.

Aus den genannten Gründen sieht eine andere zweckmäßige Ausführung vor, daß das Sumpfprodukt aus dem konischen Teil des Zyklonabscheiders durch eine mit einem dem Heißabscheider nachgeschalteten Entspannungsgefäß verbundene Leitung abgezogen wird.

Bei der vorgenannten Ausgestaltung kann der konische Teil des Zyklonabscheiders aber auch nach unten abgeschlossen ausgeführt werden. Hierbei wird der Hauptanteil des kondensierten Sumpfproduktes nach wie vor über den Sumpfablaufstutzen in dem unteren Deckel des Heißabscheiders abgeführt. Lediglich die in dem Zyklonabscheider (4) abgeschiedene Flüssigkeitsmenge wird mittels einer gesonderten beispielsweise durch den Austrittsstutzen für die Gas-/Dämpfephase geführten Leitung aus dem Hochdruckgefäß abgezogen.

Der Hochdruck-Heißabscheider ist aus den angeführten Gründen zweckmäßig mit einer Standkontrollmessung ausgerüstet. Diese kann als Differenzdruckmessung ausgeführt sein, wobei Wasserstoff über zwei separate Leitungen, die sogenannte Null-Leitung und eine in den Boden des konischen Teils des Zyklons reichende Leitung eingeperlt wird und der aufgrund der Standhöhe in den Wasserstoffzuleitungen zu messende Differenzdruck registriert wird.

Die Wasserstoffeinleitungen für die Standmessung sowie die Leitung (20) für die Ableitung von Sumpfprodukt aus dem konischen Teil des Zyklonabscheiders werden beispielsweise durch die Sonderlinsendichtung an dem Austrittsstutzen der Gas-/Dämpfephase aus dem Hochdruckgefäß geführt, wie das als Einzelheit in Figur 4 dargestellt ist.

Durch direkte Einleitung (8) wasserstoffhaltiger Gase in den Flüssigkeitsstand des Sumpfproduktes im unteren konischen Abscheiderteil (18 a) wird einer Wasserstoffverarmung, die zu zusätzlicher Koksbildung und -ablagerung führen kann, entgegengewirkt.

Der vertikale zylindrische Wandeinsatz (18) des Hochdruck-Heißabscheiders geht entsprechend einer zweckmäßigen Ausgestaltung über den konischen Teil in den Sumpfablaufstutzen (5) im Boden des Druckbehälters über.

Der zylindrische Wandeinsatz wird zwecks indirekter Kühlung mittels durch den oberen oder auch den unteren Deckel des Druckbehälters geführter Leitungen für Kühlmittelzu- und -abfuhr Bestandteil eines Kühlkreislaufes sein, wobei der Wandeinsatz aus Flossenrohren, wie sie aus der Dampfkesseltechnik bekannt sind, aufgebaut sein kann. Der Wandeinsatz kann aber auch aus normalen Rohren mit zwischengeschweißten Stegen bestehen.

Durch die tangentiale Anströmung mit dem Kopfprodukt der Sumpfphasenhydrierung an die Behälterwand wird eine gewisse Vorabscheidung erreicht und die Funktionsweise des Heißabscheiders als Schwerkraftabscheider dadurch verbessert, daß der Flüssigkeitsstand in dem Heißabscheider nicht durch aus einer gewissen Höhe herabfallende kondensierte Flüssigkeitsanteile unnötig wieder aufgewirbelt wird.

Der vorliegende Hochdruck-Heißabscheider kann in Fällen von besonders verschleißintensiven mineralischen Bestandteilen in dem Kopfprodukt der Sumpfphasehydrierung, wie z. B. Aluminiumoxid aus Tonerden, wie sie beim Einsatz von Ölen aus Teersanden auftreten an besonders verschleißbeanspruchten Zonen oder an der gesamten Innenfläche mit einer Verschleißpanzerung, beispielsweise aus Wolframkarbid oder verschleißresistenten Keramikbeschichtungen, ausgestattet sein.

Eine Gesamtansicht eines Hochdruckabscheiders mit installiertem Zyklonabscheider in einem Längsschnitt ist Figur 1 zu entnehmen.

Figur 2 stellt einen Schnitt längs der Linie A-A von Figur 1 dar.

Figur 3 zeigt in einer vergrößerten Darstellung einen Querschnitt durch den Zyklonabscheider, aus welchem die Position der Waschdüse in dem Eintrittsstutzen in den Zyklonabscheider zu ersehen ist.

Figur 4 ist eine Ansicht des aus dem Heißabscheider führenden Austrittsstutzens für die Gas-/Dämpfephase im Längsschnitt und in größerem Detail.

Die in den Figuren der Zeichnung angebrachten Bezugszeichen haben die folgende Bedeutung:
- 1 Produkteintrittsrohr in das Hochdruckgefäß
- 2 Eintrittsstutzen in den Zyklonabscheider
- 3 Austrittsstutzen der Gas-/Dämpfephase aus dem Hochdruckgefäß
- 4 Zyklonabscheider
- 4 a Zylindrischer Teil des Zyklonabscheiders
- 4 b konischer Teil des Zyklonabscheiders
- 4 c Oberes Zentralrohr zur Abführung der Gas-/Dämpfephase aus dem Zyklonabscheider
- 5 Sumpfablaufstutzen
- 6 Waschdüse
- 7 Zuleitung Waschflüssigkeit
- 8 Einleitung für wasserstoffhaltiges Gas
- 9 Standmeßsonden
- 10 Abgetauchtes Ablaufrohr aus dem Zyklonabscheider
- 11 Behältermantel
- 12 Oberer Deckel
- 13 Unterer Deckel
- 14 Wärmedämmung
- 15 Standmeßsonde
- 16 Temperaturmeßsonde
- 17 Sonderlinsendichtung
- 18 Zylindrischer Wandeinsatz mit konischem unteren Teil 18 a
- 19 Abschirmkegel
- 20 Abzugsrohr für Sumpfprodukt aus dem Zyklonabscheider

Ein Ausführungsbeispiel einer erfindungsgemäßen Vorrichtung wird nachfolgend anhand der Figuren 1 bis 4 der Zeichnung weiter erläutert, ohne daß die Erfindung auf diese spezielle Ausführungsform beschränkt sein soll.

Der Hochdruck-Heißabscheider besteht aus dem zylindrischen vertikal aufgestellten Behältermantel (11) mit an den Enden verstärkten Flanschansatzzonen, mit denen der obere Deckel (12) und der untere Deckel (13) fest verschraubt sind. Innerhalb des Druckbehältermantels (11) und der Deckel (12) und (13) ist die Wärmedämmung (14) vorgesehen. An die Wärmedämmung des Druckbehältermantels (11) schließt sich der nicht tragende Wandeinsatz (18) an, der am unteren Ende konisch eingezogen ist. Der konisch eingezogene Wandeinsatz (18 a) mündet am unteren Ende in den Sumpfablaufstutzen (5). Das Kopfprodukt der Sumpfphasehydrierung aus dem Sumpfphasereaktor tritt über das Produkteintrittsrohr (1) durch den oberen Deckel in das Hochdruckgefäß ein. Die unter den herrschenden Druck- und Temperaturbedingungen in dem Hochdruck-Heißabscheider von mitgerissenen Flüssigkeitsbestandteilen, die auch Rückstands- oder aschebildende Bestandteile eingeschlossen enthalten sowie von unter den Druck- und Temperaturbedingungen in dem Hochdruck-Heißabscheider kondensierten Flüssigkeitspartikeln befreite Gas-/Dämpfephase verläßt den Hochdruck-Heißabscheider über den ebenfalls durch den oberen Deckel geführten Austrittsstutzen (3). Das Produkteintrittsrohr in das Hochdruckgefäß ist im Bereich seiner Mündung so ausgebildet, daß das auch Flüssigkeits- und Rückstandsbestandteile enthaltende Kopfprodukt aus dem Sumpfphasereaktor den Druckbehältermantel (11) tangential und nach unten gerichtet in einem geringen Abstand über dem durch Meß- und Regeleinrichtungen gehaltenen Flüssigkeitsstand einströmt. Die Meß- und Regeleinrichtungen werden u.a. durch die hier gezeigte Temperaturmeßsonde (16), sowie die Standmeßsonden (9) mit den notwendigen Daten versorgt.

Der Zyklonabscheider (4) ist in dem Gas-/Dämpferaum des Hochdruck-Heißabscheiders an dem oberen Deckel (12) mittig zu dem Austrittsstutzen der Gas-/Dämpfephase aus dem Hochdruckgefäß (3) befestigt. Der Zyklonabscheider (4) besteht aus den üblichen Bauteilen, nämlich Eintrittsstutzen (2), zylindrischem Teil (4 a), konischem Teil (4 b) sowie dem Zentralrohr (4 c), das am oberen Ende des zylindrischen Teils (4 a) befestigt ist und eine Verbindung zu dem Austrittsstutzen (3) hat. Das zentralrohr (4 c) ist in dem zylindrischen Teil des Zyklons soweit nach unten gezogen, daß es mit seiner Mündung über den Eintrittsbereich des Eintrittsstutzens in den Zyklonabscheider hinausragt, wodurch ein Überriß oder eine kurzschlüssige Vermischung zwischen dem über den Eintrittsstutzen (2) eintretenden noch Flüssigkeitsbestandteile enthaltenden Prozeßstrom und dem "getrockneten" Prozeßstrom vermieden wird. Durch den Austrittsstutzen (3) ist die Zuleitung (7) für eine geeignete Waschflüssigkeit zum Freiwaschen des Eintrittsstutzens (2) über die Waschdüse (6) geführt. Der Ablauf am unteren konischen Teil (4 b) des Zyklonabscheiders (4) ist als in den Flüssigkeitsstand des Hochdruckbehälters abgetauchtes Tauchrohr (10) ausgeführt.

Der Austrittsstutzen (3) und die durch ihn geführten Meß- und Produktleitungen sind im größeren Detail in der Figur 4 dargestellt. Die Bezugszeichen in Figur 4 haben die gleiche Bedeutung wie in den Figuren 1 bis 3. Zusätzlich ist in 4 die Sonderlinsendichtung (17) dargestellt, durch welche die Zuleitung (7) sowie die Leitungen (15) für die Standmessungen geführt sind. Durch den Austrittsstutzen (3) kann auch noch ein hier nicht gezeigtes Abzugsrohr für Sumpfprodukt aus dem Zyklonabscheider, wenn dieser an seinem unteren konischen Ende verschlossen ausgeführt ist, geführt werden.

Durch die axial symetrisch angebrachte Installation des Kegels (19) im konischen Teil des Zyklons wird die Abtauchung (10) von dem in der Zyklonachse herrschenden Vakuum abgeschirmt.

## Patentansprüche

1. Hochdruckheißabscheider zur Auftrennung eines Kopfproduktes aus einem Verfahren der Hochdruckhydrierung von Kohlen, Teeren, Mineralölen, deren Destillations- und Extraktionsprodukten oder ähnlichen kohlenstoffhaltigen Einsatzprodukten wie Schwerölen, Schwelölen, Extrakten von Schwerölsanden u. dgl., der den Sumpfphasereaktoren der Hochdruckhydrierung nachgeschaltet ist, in eine Gas-/Dämpfephase und ein Sumpfprodukt, aufgebaut aus einem vertikal aufgestellten zylindrischen Druckbehältermantel (11) mit oberem Deckel (12) und unterem Deckel bzw. Boden (13), einer innen anliegenden Wärmedämmung (14), einem zylindrischen Wandeinsatz (18), der in einen unteren konisch zulaufenden Teil (18 a) übergeht, mit Produkteintrittsrohr (1) in den Druckbehälter, Austrittsstutzen (3) für die Gas-/Dämpfephase aus dem Druckbehälter, Sumpfablaufstutzen (5) und einem im Wandeinsatz (18), (18 a) vorgesehenen Kühlkreislauf für indirekte Kühlung, dadurch gekennzeichnet, daß im Gas-/Dämpferaum des Heißabscheiders ein Zyklonabscheider (4) mit Eintrittsrohr (2) für den tangentialen Eintritt einer Flüssigkeitsbestandteile mit Feststoffgehalt enthaltenden Gas-/Dämpfephase, einem zylindrischen Abschnitt (4 a) sowie einem unteren konischen Abschnitt (4 b), einem in dem zylindrischen oder dem konischen Abschnitt im Bereich der Achse angeordnetem Abschirmkegel (19), einem axialsymetrisch angeordneten Zentralrohr (4 c) zur Abführung der von Flüssigkeitsteilen befreiten Gas-/Dämpfephase nach oben, wobei das Zentralrohr (4 c) über den Bereich des Eintrittsstutzens (2) in den Zyklonabscheider nach unten hinausreicht und nach oben mit dem Austrittsstutzen der Gas-/Dämpfephase aus dem Hochdruckgefäß in Verbindung steht, installiert ist.

2. Hochdruckheißabscheider nach Anspruch 1, dadurch gekennzeichnet, daß der Eintrittsstutzen (2) des Zyklonabscheiders (4) mit einer aus einer Waschdüse (6) und Zuleitung (7) für Waschflüssigkeit bestehenden Wascheinrichtung ausgestattet ist.

3. Hochdruckheißabscheider nach Anspruch 1, dadurch gekennzeichnet, daß das Produkteintrittsrohr (1) in den Gas-/Dämpferaum des Druckbehälters oberhalb des vom Sumpfprodukt gebildeten Flüssigkeitsstandes endet und so ausgebildet ist, daß der zylindrische Wandeinsatz (18) im wesentlichen tangential und schräg nach unten gerichtet angeströmt wird.

4. Hochdruckheißabscheider nach Anspruch 1, dadurch gekennzeichnet, daß der Ablauf des Sumpfproduktes aus dem konischen Teil (4 b) des Zyklonabscheiders (4) mittels eines Ablaufrohres (10) unter den Flüssigkeitsspiegel in dem Heißabscheider abgetaucht ist.

5. Hochdruckheißabscheider nach Anspruch 1, dadurch gekennzeichnet, daß das Sumpfprodukt durch eine mit einem dem Heißabscheider nachgeschalteten Entspannungsgefäß verbundene Leitung (20) aus dem konischen Teil (4 b) des Zyklonabscheiders (4), abgezogen werden kann.

6. Hochdruckheißabscheider nach Anspruch 1, dadurch gekennzeichnet, daß der konische Teil (4 b) des Zyklonabscheiders (4) nach unten abgeschlossen ist.

7. Hochdruckheißabscheider nach Anspruch 1, dadurch gekennzeichnet, daß der Zyklonabscheider (4) mit einer Standkontrollmessung (15) ausgestattet ist.

8. Hochdruckheißabscheider nach Anspruch 1, dadurch gekennzeichnet, daß im unteren konischen Abscheiderteil (18 a) eine direkte Einleitung (8) wasserstoffhaltiger Gase in den Flüssigkeitsstand des Sumpfproduktes vorgesehen ist.

9. Hochdruckheißabscheider nach Anspruch 1, dadurch gekennzeichnet, daß der Druckbehältermantel (11) durch eine obere und untere Flanschansatzzone verstärkt ist.

10. Hochdruckheißabscheider nach Anspruch 1, dadurch gekennzeichnet, daß der konische Blechelement Wandeinsatz (18 a) in den Sumpfablaufstutzen (5) mündet.

11. Hochdruckheißabscheider nach Anspruch 1, dadurch gekennzeichnet, daß der im Wandeinsatz (18) und (18 a) vorgesehene Kühlkreislauf für indirekte Kühlung mittels Flossenrohren oder mittels normaler Rohre mit zwischen deren Außenwandungen eingeschweißten Stegen realisiert wird.

## Revendications

1. Séparateur à chaud haute pression pour la séparation d'un produit de tête provenant d'un procédé de l'hydrogénation sous haute pression de houilles, goudrons, huiles minérales, leurs produits de distillation et d'extraction ou produits de charge carbonés similaires tels qu'huiles lourdes, huiles de distillation lente, extraits de sables contenant des huiles lourdes et similaires, qui est disposé à la suite des réacteurs en phase liquide de l'hydrogénation sous haute pression, en une phase gaz/vapeur et un produit résiduel, constitué d'une enveloppe (11) cylindrique, placée verticalement, comportant un couvercle supérieur (12) et un couvercle inférieur ou fond (13), une isolation thermique adjacente interne (14), un insert de paroi cylindrique (18) qui se termine en une partie conique inférieure (18a), comportant un conduit (1) d'arrivée de produit dans le récipient tenant la pression, un conduit (3) d'évacuation pour la phase gaz/vapeur hors du récipient tenant la pression, un conduit d'évacuation (5) de résidu et un circuit de refroidissement pour refroidissement indirect disposé dans l'insert de paroi (18), (18a), séparateur caractérisé en ce que dans l'espace gaz/vapeur du séparateur à chaud est installé un séparateur cyclone (4) comportant un conduit d'arrivée (2) pour l'entrée tangentielle d'une phase gaz/vapeur contenant des composants liquides à teneur en matières solides, une partie cylindrique (4a) ainsi qu'une partie conique inférieure (4b) un cône écran (19) disposé dans la partie cylindrique ou dans la partie conique, au voisinage de l'axe, un conduit central (4c) disposé symétriquement par rapport à l'axe, pour l'évacuation vers le haut de la phase gaz/vapeur séparée de parties liquides, le conduit central (4c) s'étendant vers le bas dans le séparateur cyclone en passant par la zone du conduit d'arrivée (2) et étant en communication vers le haut avec le conduit de sortie de la phase gaz/vapeur sortant du récipient tenant la pression.

2. Séparateur à chaud haute pression selon la revendication 1, caractérisé en ce que le conduit d'arrivée (2) du séparateur cyclone (4) est muni d'un dispositif de lavage constitué d'une buse d'arrosage (6) et d'un conduit d'alimentation pour liquide de lavage.

3. Séparateur à chaud haute pression selon la revendication 1, caractérisé en ce que le conduit (1) d'arrivée du produit débouche dans l'espace gaz/vapeur du récipient tenant la pression, au-dessus du niveau du liquide constitué par le produit résiduel et est constitué de manière que l'insert de paroi cylindrique (18) soit investi par le flux, en l'orientant essentiellement de façon tangentielle et inclinée vers le bas.

4. Séparateur à chaud haute pression selon la revendication 1, caractérisé en ce que l'évacuation du produit résiduel sortant de la partie conique (46) du séparateur cyclone (4) au moyen d'un conduit d'évacuation (10) est immergée au-dessous du niveau du liquide dans le séparateur à chaud.

5. Séparateur à chaud haute pression selon la revendication 1, caractérisé en ce que le produit résiduel peut être évacué de la partie conique (4b) du séparateur cyclone (4) par un conduit (20) relié à un récipient de détente disposé à la suite du séparateur à chaud.

6. Séparateur à chaud haute pression selon la revendication 1, caractérisé en ce que la partie conique (4b) du séparateur cyclone (4) est fermée vers le bas.

7. Séparateur à chaud haute pression selon la revendication 1, caractérisé en ce que le séparateur cyclone (4) est muni d'un dispositif de réglage du niveau (15).

8. Séparateur à chaud haute pression selon la revendication 1, caractérisé en ce que, dans la partie conique inférieure (18a) du séparateur est prévue une introduction directe (8) de gaz contenant de l'hydrogène dans le liquide du produit résiduel.

9. Séparateur à chaud haute pression selon la revendication 1, caractérisé en ce que l'enveloppe (11) du récipient tenant la pression est renforcée par une zone supérieure et inférieure de rebords de brides.

10. Séparateur à chaud haute pression selon la revendication 1, caractérisé en ce que l'insert de paroi (18a), constitué d'un élément de tôle conique, débouche dans le conduit (5) d'évacuation de résidu.

11. Séparateur à chaud haute pression selon la revendication 1, caractérisé en ce que le circuit de refroidissement disposé dans l'insert de paroi (18) et (18a) pour refroidissement indirect est réalisé au moyen de tubes à ailettes ou au moyen de tubes normaux à traverses soudées entre les parois externes.

## Claims

1. A high pressure hot separator, connected downstream to high pressure hydrogenation sump phase reactors, for the separation of a top product from a process for the high pressure hydrogenation of coals, tars, mineral oils, their distillation and extraction products or similar carbonaceous batch products, such as heavy oils, low temperature carbonization oils, extracts of heavy oil sands and the like into a gas/vapours phase and a sump product, the separator comprising: a vertical cylindrical pressure tank jacket (11) having an upper cover (12) and a lower cover or bottom (13); an internally applied thermal insulation (14); a cylindrical wall insert (18) merging into a lower conically converging portion (18a) and having a product inlet tube (1) extending into the pressure tank; outlet spigots (3) for discharging the gas/vapours phase from the pressure tank; sump discharge spigots (5); and a cooling circuit for indirect cooling which is provided in the wall insert (18, 18a), characterized in that installed in the gas/vapours chamber of the hot separator is a cyclone separator (4) having: an inlet tube (2) for the tangential entry of a gas/vapours phase containing liquid components having a solids content; a cylindrical portion (4a) and a lower conical portion (4b); a screening cone (19) disposed in the cylindrical or conical portion in the zone of the axis; and an axially symmetrically disposed central tube (4c) for removing in the upward direction the gas/vapours phase freed from liquid components, the central tube (4c) extending in the downward direction beyond the zone of the inlet spigot (2) into the cyclone separator and being connected in the upward direction to the outlet spigot for discharging the gas/vapours phase from the high pressure vessel.

2. A high pressure hot separator according to claim 1, characterized in that the inlet spigot (2) of the cyclone separator (4) has a washing device comprising a washing nozzle (6) and a supply line (7) for washing liquid.

3. A high pressure hot separator according to claim 1, characterized in that the product inlet tube (1) terminates in the gas/vapours phase of the pressure tank above the liquid level formed by the sump product and is so constructed that the cylindrical wall insert (18) receives the flow substantially tangentially and directed at an inclination downwards.

4. A high pressure hot separator according to claim 1, characterized in that the sump product is removed from the conical portion (4b) of the cyclone separator (4) by means of a discharge tube (10) submerged below the level of the liquid in the hot separator.

5. A high pressure hot separator according to claim 1, characterized in that the sump product can be drawn off from the conical portion (4b) of the cyclone separator (4) via a pipe (20) connected to an expansion vessel connected downstream to the hot separator.

6. A high pressure hot separator according to claim 1, characterized in that the conical portion (4b) of the cyclone separator (4) is closed in the downward direction.

7. A high pressure hot separator according to claim 1, characterized in that the cyclone separator (4) has a level-checking measuring means (15).

8. A high pressure hot separator according to claim 1, characterized in that a direct introduction (8) of oxygen-containing gases into the liquid level of the sump product is provided in the lower conical portion (18a) of the separator.

9. A high pressure hot separator according to claim 1, characterized in that the pressure tank jacket (11) is reinforced by an upper and lower flange attachment zone.

10. A high pressure hot separator according to claim 1, characterized in that the conical sheet metal wall insert (18a) discharges into the sump discharge spigot (5).

11. A high pressure hot separator according to claim 1, characterized in that the cooling circuit for indirect cooling provided in the wall insert (18) and (18a) is constructed with finned tubes or standard tubes having webs welded in between their outside walls.
